# EUROPÄISCHE PATENTSCHRIFT

(11) **EP 3 450 888 B1**
(45) Veröffentlichungstag und Bekanntmachung des Hinweises auf die Patenterteilung: **07.10.2020**
(21) Anmeldenummer: 18190884.9
(22) Anmeldetag: 27.08.2018
(51) Int. Cl.: F25D 17/06

(54) **WEINLAGERSCHRANK MIT ZWEI KOMPARTIMENTEN**
CABINET FOR STORING WINE WITH TWO COMPARTMENTS
ARMOIRE DE STOCKAGE DU VIN À DEUX COMPARTIMENTS

(30) Priorität: 28.08.2017 DE 102017119694; 28.11.2017 DE 102017128134
(43) Veröffentlichungstag der Anmeldung: 06.03.2019
(73) Patentinhaber: Liebherr-Hausgeräte Lienz GmbH, 9900 Lienz (AT)
(72) Erfinder: Thaler, Walter, 9754 Steinfeld (AT)
(74) Vertreter: Herrmann, Uwe

(56) Entgegenhaltungen:
- EP-A1- 1 852 665
- EP-A1- 2 413 074
- WO-A1-2007/006113
- WO-A1-2015/027885
- CN-A- 102 506 536
- US-A1- 2016 370 091

## Beschreibung

Die Erfindung betrifft einen Weinlagerschrank mit einem gekühlten Innenraum, der mindestens zwei übereinander angeordnete und durch einen Trennboden voneinander getrennte Kompartimente umfasst. Die Erfindung betrifft ferner ein Verfahren zum Betrieb eines solchen Weinlagerschranks.

Zwei-Zonen- sowie Mehr-Zonen-Weinlagerschränke sind als Stand der Technik bekannt. Bei kostengünstigen Mehrzonengeräten erfolgte die Innenraumtemperierung statisch, wobei der untere Bereich des Geräts gekühl und der obere Bereich des Geräts gegebenenfalls beheizt wurden. Die Temperaturen konnten sowohl im unteren Bereich als auch im oberen Bereich durch den Kunden nur um etwa 3°C verändert werden. Teurere Mehrzonengeräte umfassten zwei oder mehrere Kältekreisläufe, die entweder durch zwei oder mehrere Kompressoren oder durch einen Kompressor mit entsprechender Ventilschaltung realisiert wurden. Die Dokumente US 2016/370091 A1, EP 2 413 074 A1, EP 1 852 665 A1, WO 2007/006113 A1, WO 2015/027885 A1 und CN 102 506 536 A offenbaren Lagerschränke mit gekühltem Innenraum.

Aufgabe der Erfindung ist es, einen kostengünstigen und einfachen Weinlagerschrank mit zwei oder mehreren Temperaturzonen bereitzustellen, wobei die Einstellmöglichkeiten gegenüber bekannten kostengünstigen Geräten verbessert und Temperaturschwankungen im Innenraum minimiert werden.

Diese Aufgabe wird erfindungsgemäß gelöst durch einen Weinlagerschrank gemäß Anspruch 1.

Der Weinlagerschrank kann auch mehr als zwei übereinander angeordnete Kompartimente aufweisen, die untereinander durch mehrere Trennböden voneinander getrennt sind. Bei der Wärmepumpe handelt es sich vorzugsweise um einen Kältemittelkreislauf mit einem Kompressor, einen Verflüssiger, einer Drossel und einem Verdampfer. Der kalte Wärmetauscher des Innenraums wird in diesem Fall durch den Verdampfer dargestellt. Selbstverständlich sind aber auch Varianten mit einer magnetokalorischen Kühlung oder einer thermoelektrischen Kühlung denkbar. In einer Ausführungsform ist vorgesehen, dass der kalte Wärmetauscher im unteren Kompartiment und vorzugsweise an der Rückwand des unteren Kompartiments angeordnet ist, wobei vorzugsweise vorgesehen ist, dass der Weinlagerschrank nur einen im Innenraum angeordneten kalten Wärmetauscher umfasst. Soweit es sich bei der Wärmepumpe um einen Kältemittelkreislauf handelt, kann also nur ein im unteren Kompartiment angeordneter Verdampfer vorgesehen sein. Der Weinlagerschrank kann lediglich einen Kältemittelkreislauf mit einem Kompressor, einem Verflüssigker und einer Drossel umfassen.

Erfindungsgemäß ist vorgesehen, dass im ersten Kompartiment ein erster Innenraumventilator vorgesehen ist, der so angeordnet ist, dass bei dessen Betrieb Luft über den kalten Wärmetauscher geführt wird, wobei vorzugsweise vorgesehen ist, dass der kalte Wärmetauscher und vorzugsweise auch der erste Innenraumventilator in einem Kaltluftraum augeordnet sind, der hinter einer Kaltluftwand gebildet ist, die zumindest in einem Teilbereich des underen Kompartiments der Rückwand des Innenraums vorgelagert ist. Der Kaltluftraum umfasst eine Saugöffnung, die vorzugsweise oberhalb oder im oberen Bereich der Kaltluftwand angeordnet ist, sowie eine Drucköffnung, die vorzugsweise unterhalb oder im unteren Bereich der Kaltluftwand angeordnet ist. Entsprechend liegen ein in der Umgebung der Saugöffnung gebildeter Ansaugbereich vorzugsweise im hinteren oberen Abschnitt des unteren Kompartiments und ein in der Umgebung der Drucköffnung gebildeter Abgabebereich für Kaltluft vorzugsweise im hinteren oberen Abschnitt des unteren Kompartiments. Vorzugsweise ist innerhalb des Kaltluftraums der erste Innenraumventilator oberhalb des kalten Wärmetauschers angeordnet.

In einer Ausführungsform ist vorgesehen, dass der Steigschacht und der Fallschacht hinter einer Zwischenwand angeordnet sind, die zumindest im Bereich des oberen Kompartiments der Rückwand des Innenraums vorgelagert ist, wobei vorzugsweise vorgesehen ist, dass die Zwischenwand bis in das untere Kompartiment reicht und eine hinter dem Trennboden angeordnete Durchlassöffnung zwischen den Kompartimenten definiert. Die beiden Schächte können durch eine sich zwischen Zwischenwand und Rückwand erstreckende vertikale Trennwand voneinander getrennt sein.

Erfindungsgemäß ist vorgesehen, dass der Steigschacht eine Einlassöffnung aufweist, durch die Luft vom Steigschacht in das obere Kompartiment entweichen kann, wobei vorzugsweise vorgesehen ist, dass die Einlassöffnung im oberen Bereich des zweiten Kompartiments angeordnet ist. Die Einlassöffnung kann sich in der Zwischenwand befinden. Der zweite Innenraumventilator kann innerhalb des Steigschachts angeordnet sein. Beispielsweise kann vorgesehen sein, dass der zweite Innenraumventilator direkt hinter der Einlassöffnung im Steigschacht angeordnet ist.

Erfindungsgemäß ist vorgesehen, dass der Fallschacht eine Auslassöffnung aufweist, durch die Luft vom oberen Kompartiment in den Fallschacht entweichen kann, wobei vorzugsweise vorgesehen ist, dass die Auslassöffnung im unteren Bereich des zweiten Kompartiments angeordnet ist. Die Auslassöffnung kann sich in der Zwischenwand befinden. Die Anordnung der Auslassöffnung im unteren Bereich des zweiten Kompartiments ist bevorzugt, wobei in einer alternativen Ausgestaltung auch eine Anordnung der Auslassöffnung im mittleren oder oberen Bereich des zweiten Kompartiments vorgesehen sein kann.

Erfindungsgemäß ist vorgesehen, dass eine Luftklappe vorgesehen ist, die ausgebildet ist, die Auslassöffnung reversibel zu verschließen, wobei vorzugsweise vorgesehen ist, dass die Luftklappe derart selbstschließend ausgebildet ist, dass sie durch Schwerkrafteinwirkung in den geschlossenen Zustand übergeht und bei Krafteinwirkung von vorne nach hinten in den Falschacht geschwenkt wird und dabei in einen geöffneten Zustand übergeht. Vorzugsweise ist die Luftklappe so ausgebildet, dass bereits eine sehr geringe Krafteinwirkung zum zumindest geringfügigen Öffnen der Luftklappe ausreicht. Insbesondere soll die bei Betrieb des zweiten Innenraumventilators entstehende kleine Druckdifferenz zwischen dem oberen Kompartiment und dem Fallkanal bereits ausreichen, um die Luftkappe zumindest geringfügig zu öffnen. Alternativ zu der beschriebenen passiven Luftklappe kann auch eine aktiv, beispielsweise elektronisch, magnetisch oder mechanisch gesteuerte Luftklappe zum Verschließen der Auslassöffnung verwendet werden. Dies kann gegebenenfalls zu einer verbesserten Funktionaltiät führen, erhöht aber gleichzeitig die Herstellungskosten, den Energiebedarf und gegebenenfalls den Wartungsbedarf.

In einer Ausführungsform ist vorgesehen, dass der Trennboden höhenverstellbar im Innenraum aufgenommen ist. So kann die Montagehöhe des Trennbodens vom Benutzer innerhalb eines gewissen Bereichs verstellt werden kann, beispielsweise durch Ablage des Trennbodens auf unterschiedlichen Rippen des Innenbehälters oder durch ein geeignetes Höhenverstellsystem. So können die relativen Volumina des wärmeren oberen Kompartiments und des kälteren unteren Kompartiments vom Benutzer je nach Bedarf verändert werden.

In einer Ausführungsform ist vorgesehen, dass es sich bei dem zweiten Innenraumventilator und/oder bei dem ersten Innenraumventilator um einen drehzahlgeregelten Ventilator handelt. Eine drehzahlgeregelte Ausbildung der beiden Innenraumventilatoren oder zumindest eines der beiden Innenraumventilatoren ermöglicht eine genauere Abstimmung des Betriebs der beiden Ventilatoren und mithin eine präzisere Kaltluftverteilung zwischen den beiden Kompartimenten.

Vor dem eingangs genannten Hintergrund betrifft die Erfindung ferner ein Verfahren zum Betrieb eines erfindungsgemäßen Weinlagerschranks, wobei der zweite Innenraumventilator betrieben wird, um kühle Luft aus dem unteren Kompartiment durch den Steigkanal in das obere Kompartiment und aus dem oberen Kompartiment durch den Fallkanal in das untere Kompartiment zu fördern. Je nach Betrieb des zweiten und gegebenenfalls ferner des ersten Innenraumventilatoren sind unterschiedliche Betriebsmodi realisierbar, um die Temperatur der beiden Kompartimente genau einstellen zu können. Die Innenraumventilatoren können bei Betrieb der Wärmepumpe oder bei Stillstand der Wärmepumpe jeweils für sich genommen oder gemeinsam betrieben werden, um eine gewünschte Gesamtkühlleistung oder Kaltluftverteilung zwischen den beiden Kompartimenten zu erreichen.

Weitere Einzelheiten und Vorteile der Erfindung ergeben sich aus dem nachfolgend anhand der Figuren diskutierten Ausführungsbeispiel. In den Figuren zeigen:
Figur 1: eine schematische Darstellung eines erfindungsgemäßen Weinlagerschranks von der Seite; und
Figur 2: eine schematische Darstellung desselben Weinlagerschranks von vorne.

Der in den Figuren schematisch dargestellte erfindungsgemäße Weinlagerschrank umfasst zwei gekühlte Kompartimente 3 und 4, in denen unterschiedliche Solltemperaturen eingestellt werden können. Nämlich ist er ausgebildet, im unteren Kompartiment 3 eine niedrigere Temperatur im Bereich von beispielsweise 5-12°C einzustellen, beispielsweise zur Lagerung von Weißweinen und Schaumweinen, während im oberen Kompartiment 4 eine höhere Temperatur im Bereich von beispielsweise 12-18°C eingestellt werden kann, beispielsweise zur Lagerung von Rotweinen. Die Kompartimente 3 und 4 sind anhand eines Trennbodens 10 voneinander getrennt, dessen Montagehöhe durch Ablage des Trennbodens 10 auf unterschiedlichen Rippen des Innenbehälters vom Benutzer innerhalb eines gewissen Bereichs verstellt werden kann.

Der Weinlagerschrank umfasst ferner einen Kältemittelkreislauf, der einen Kompressor 6, einen Verflüssiger, eine Drossel und einen Verdampfer 1 aufweist. Der Kompressor 6 ist in einem Maschinenraum angeordnet, der sich hinten im Sockelbereich des Weinlagerschranks befindet. Der in der Figur nicht näher dargestellte Verflüssiger kann in einer typischen Ausgestaltung an der Rückwand des Weinlagerschranks angeordnet sein. Bei der Drossel kann es sich um eine Kapillarleitung handeln. Der Verdampfer 1 ist gemeinsam mit einem ersten Innenraumventilator 2 in einem gegenüber dem Innenraum mit einer ersten Zwischenwand abgetrennten ersten Luftleitbereich an der Rückwand des unteren Kompartiments 4 angeordnet. Der erste Innenraumventilator 2 ist so angeordnet, dass bei dessen Betrieb Luft aus dem Innenraum angesaugt, durch den Luftleitbereich und über den Verdampfer geführt und dann an das erste Kompartiment 3 abgegeben werden kann.

Im Bereich des Trennbodens 10 befindet sich hinten im Weinlagerschrank eine Durchgangsöffnung, durch die Luft aus dem unteren Kompartiment 4 in das obere Kompartiment 3 sowie aus dem oberen Kompartiment 3 in das untere Kompartiment 4 strömen kann. An der Rückwand des oberen Kompartiments 4 ist ein gegenüber dem Innenraum mit einer zweiten Zwischenwand abgetrennter zweiter Luftleitbereich mit zwei nebeneinander angeordneten und durch eine Trennwand 7 voneinander getrennten Luftleitkanälen, nämlich einem Steigkanal 8 und einem Fallkanal 9 angeordnet.

Im oberen Bereich des Steigkanals 8 sind ein zweiter Innenraumventilator 11 und eine in der zweiten Zwischenwand gebildete Einlassöffnung vorgesehen. Der zweite Innenraumventilator 11 ist so angeordnet, dass bei dessen Betrieb Luft aus dem unteren Kompartiment 4 durch die Durchgangsöffnung und den Steigkanal 8 angesaugt und dann durch die Einlassöffnung an das obere Kompartiment 3 abgegeben werden kann. So kann auf energiesparende Weise relativ kalte Luft aus dem unteren Kompartiment 4 von oben in das obere Kompartiment 3 eingebracht werden. Diese kalte Luft kann dann innerhalb des oberen Kompartiments 3 langsam absinken, was zu einem insgesamt relativ homogenen Temperaturprofil innerhalb dieses Kompartiments 3 führt.

Im unteren Bereich des Fallkanals 9 ist eine in der zweiten Zwischenwand gebildete Auslassöffnung 5 vorgesehen, die mit einer Luftklappe verschlossen ist. Die Luftklappe kann derart selbstschließend ausgebildet sein, dass sie durch Schwerkrafteinwirkung in den geschlossenen Zustand übergeht, aber bereits bei sehr geringer Krafteinwirkung zumindest ein Stück weit nach hinten geöffnet wird. Die bei Betrieb des zweiten Innenraumventilators 11 entstehende kleine Druckdifferenz zwischen dem oberen Kompartiment 3 und dem Fallkanal 9 reicht dann aus, um die Luftkappe zumindest geringfügig nach hinten zu drücken. Bei Betrieb des zweiten Innenraumventilators 11 wird also nicht nur relativ kalte Luft oben in das zweite Kompartiment 3 eingeleitet, sondern auch relativ warme weil bereits länger im oberen Kompartiment 3 befindliche Luft unten aus dem oberen Kompartiment 3 abgeleitet. Nämlich gelangt Luft aus dem unteren Bereich des oberen Kompartiments 3 durch die Auslassöffnung 5 in den Fallkanal 9 und fällt durch die Durchgangsöffnung in das untere Kompartiment 4 zurück. Der Fallkanal 9 mündet dabei im Ansaugbereich des ersten Innenraumventilators 2. Die Luftklappe verhindert, dass kalte Luft, die sich nach einer Nichtbetriebsphase des zweiten Innenraumventilators 11 nach und nach im unteren Bereich des oberen Kompartiments 3 sammelt, ungewollt aus diesem Kompartiment 3 entweicht, dass also im oberen Kompartiment 3 keine Kälte verloren geht.

Zudem wird durch die Klappe verhindert, dass Kaltluft aus dem untereren Kompartiment 4 durch den Fallkanal 9 in das obere Fach gedrückt wird.

Je nach Betrieb der Innenraumventilatoren sind also mehrere Betriebsmodi realisierbar, um die Temperatur der beiden Kompartimente 3 und 4 genau einstellen zu können. Wird nur der erste Innenraumventilator 2 betrieben, so wird, vorausgesetzt der Kompressor 6 wird betrieben, die Luft im unteren Kompartiment 4 gekühlt, während die Lufttemperatur im oberen Kompartiment konstant gehalten wird. Werden beide Innenraumventilatoren 2 und 11 betrieben, so wird einerseits relativ kalte Luft aus dem unteren Kompartiment 4 in das obere Kompartiment 3 geleitet und relativ warme Luft aus dem oberen Kompartiment 3 in das untere Kompartiment 4 geleitet. Andererseits werden, wiederum vorausgesetzt der Kompressor 6 wird betrieben, die aus dem oberen Kompartiment 3 in das untere Kompartiment 4 gelangende Luft sowie auch originär im unteren Kompartiment 4 befindliche Luft ebenfalls gekühlt. Wird nur der zweite Innenraumventilator 11 betrieben, so gelangt relativ kalte Luft aus dem unteren Kompartiment 4 in das obere Kompartiment 3 und relativ warme Luft aus dem oberen Kompartiment 3 in das untere Kompartiment 4. Es erfolgt also eine Erwärmung des unteren Kompartiments 4 und eine Abkühlung des oberen Kompartiments 3. Generell kann aber die Temperatur des oberen Kompartiments 3 nie niedriger sein als die Temperatur des unteren Kompartiments 4.

Die Lage der Auslassöffnung 5 in der zweiten Zwischenwand ist so gewählt, dass eine gewisse vertikale Verstellung des Trennbodens 10 möglich ist, ohne dass die Auslassöffnung 5 den Bereich des oberen Kompartiments 3 verlässt. So ist eine gewisse Variabilität in der Volumensverteilung zwischen den Kompartimenten 3 und 4 möglich, um dem Kunden beispielsweise zu ermöglichen, wahlweise mehr Volumen für die Lagerung von Rotweinen oder für die Lagerung von Weißweinen zur Verfügung zu haben.

## Patentansprüche

1. Weinlagerschrank mit einem gekühlten Innenraum, umfassend:
zwei übereinander angeordnete und durch einen Trennboden (10) voneinander getrennte Kompartimente (3, 4),
eine Wärmepumpe mit einem im Innenraum angeordneten kalten Wärmetauscher (1),
einen vom unteren Kompartiment (4) in das obere Kompartiment (3) führenden Steigschacht (8),
einen ersten Innenraumventilator (2) im unteren Kompartiment (4), der so angeordnet ist, dass bei dessen Betrieb Luft über den kalten Wärmetauscher (1) geführt wird,
einen zweiten Innenraumventilator (11), der so angeordnet ist, dass bei dessen Betrieb Luft aus dem unteren Kompartiment (4) durch den Steigschacht (8) in das obere Kompartiment (3) geführt wird, und
einen vom oberen Kompartiment (3) in das untere Kompartiment (4) führenden Fallschacht (9), durch den Luft aus dem oberen Kompartiment (3) in das untere Kompartiment (4) sinken kann, wobei
der Weinlagerschrank ausgebildet ist, im oberen Kompartiment (3) eine höhere Temperatur einzustellen als im unteren Kompartiment (4), und
der Fallschacht (9) eine Auslassöffnung (5) aufweist, durch die Luft vom oberen Kompartiment (3) in den Fallschacht (9) entweichen kann,
**dadurch gekennzeichnet, dass**
eine Luftklappe vorgesehen ist, die ausgebildet ist, die Auslassöffnung (5) reversibel zu verschließen, und
die Luftklappe derart selbstschließend ausgebildet ist, dass sie durch Schwerkrafteinwirkung in den geschlossenen Zustand übergeht und bei Krafteinwirkung von vorne, hervorgerufen durch eine beim Betrieb des zweiten Innenraumventilators (11) erzeugten Druckdifferenz, nach hinten in den Fallschacht (9) schwenkt und dabei in einen geöffneten Zustand übergeht.

2. Weinlagerschrank nach Anspruch 1, **dadurch gekennzeichnet, dass** der kalte Wärmetauscher (1) im unteren Kompartiment (4) und vorzugsweise an der Rückwand des unteren Kompartiments (4) angeordnet ist, wobei vorzugsweise vorgesehen ist, dass der Weinlagerschrank nur einen im Innenraum angeordneten kalten Wärmetauscher (1) umfasst.

3. Weinlagerschrank nach Anspruch 2, **dadurch gekennzeichnet, dass** der kalte Wärmetauscher (1) und vorzugsweise auch der erste Innenraumventilator (2) in einem Kaltluftraum augeordnet sind, der hinter einer Kaltluftwand gebildet ist, die zumindest in einem Teilbereich des unteren Kompartiments (4) der Rückwand des Innenraums vorgelagert ist.

4. Weinlagerschrank nach einem der vorhergehenden Ansprüche, **dadurch gekennzeichnet, dass** der Steigschacht (8) und der Fallschacht (9) hinter einer Zwischenwand angeordnet sind, die zumindest im Bereich des oberen Kompartiments (3) der Rückwand des Innenraums vorgelagert ist, wobei vorzugsweise vorgesehen ist, dass die Zwischenwand bis in das untere Kompartiment (4) reicht und eine hinter dem Trennboden (10) angeordnete Durchlassöffnung zwischen den Kompartimenten (3, 4) definiert.

5. Weinlagerschrank nach einem der vorhergehenden Ansprüche, **dadurch gekennzeichnet, dass** der Steigschacht (8) eine Einlassöffnung aufweist, durch die Luft vom Steigschacht (8) in das obere Kompartiment (3) entweichen kann, wobei vorzugsweise vorgesehen ist, dass die Einlassöffnung im oberen Bereich des oberen Kompartiments (3) angeordnet ist.

6. Weinlagerschrank nach einem der vorhergehenden Ansprüche, **dadurch gekennzeichnet, dass** die Auslassöffnung (5) im unteren Bereich des oberen Kompartiments (3) angeordnet ist.

7. Weinlagerschrank nach einem der vorhergehenden Ansprüche, **dadurch gekennzeichnet, dass** der Trennboden (10) höhenverstellbar im Innenraum aufgenommen ist.

8. Weinlagerschrank nach einem der vorhergehenden Ansprüche, **dadurch gekennzeichnet, dass** es sich bei dem zweiten Innenraumventilator (11) und/oder bei dem ersten Innenraumventilator (2) um einen drehzahlgeregelten Ventilator handelt.

9. Verfahren zum Betrieb eines Weinlagerschranks nach einem der vorhergehenden Ansprüche,
**dadurch gekennzeichnet, dass**
der zweite Innenraumventilator (11) betrieben wird, um kühle Luft aus dem unteren Kompartiment (4) durch den Steigschacht (8) in das obere Kompartiment (3) und aus dem oberen Kompartiment (3) durch den Fallschacht (9) in das untere Kompartiment (4) zu fördern.

## Claims

1. Wine storage cabinet having a cooled interior, comprising:
two compartments (3, 4) which are arranged one above the other and are separated by a separating base (10),
a heat pump comprising a cold heat exchanger (1) arranged in the interior,
a riser (8) leading from the lower compartment (4) into the upper compartment (3),
a first interior fan (2) in the lower compartment (4), which fan is arranged such that, when operated, air is guided over the cold heat exchanger (1),
a second interior fan (11) which is arranged such that, when operated, air is guided out of the lower compartment (4), through the rise (8), and into the upper compartment (3), and
a drop shaft (9) which leads from the upper compartment (3) into the lower compartment (4) and through which air can drop from the upper compartment (3) into the lower compartment (4), wherein
the wine storage cabinet is designed to set a higher temperature in the upper compartment (3) than in the lower compartment (4), and
the drop shaft (9) comprises an outlet opening (5) through which air can escape from the upper compartment (3) into the drop shaft (9),
**characterised in that**
an air flap which is designed to close the outlet opening (5) in a reversible manner, and
the air flap is designed so as to be self-closing, such that it is transferred into the closed state by the effect of gravity and, in the event of a force effect from the front, brought about by a pressure difference generated during operation of the second interior fan (11), pivots backwards into the drop shaft (9), and in the process is transferred into an open state.

2. Wine storage cabinet according to claim 1, **characterised in that** the cold heat exchanger (1) is arranged in the lower compartment (4) and preferably on the rear wall of the lower compartment (4), wherein the wine storage cabinet preferably comprises just one cold heat exchanger (1) arranged in the interior.

3. Wine storage cabinet according to claim 2, **characterised in that** the cold heat exchanger (1) and preferably also the first interior fan (2) are arranged in a cold air space which is formed behind a cold air wall that is in front of the rear wall of the interior at least in a sub-region of the lower compartment (4).

4. Wine storage cabinet according to any of the preceding claims, **characterised in that** the riser (8) and the drop shaft (9) are arranged behind a partition which is in front of the rear wall of the interior, at least in the region of the upper compartment (3), wherein the partition preferably extends into the lower compartment (4) and defines a through-opening between the compartments (3, 4) that is arranged behind the separating base (10).

5. Wine storage cabinet according to any of the preceding claims, **characterised in that** the riser (8) comprises an inlet opening through which air can escape from the riser (8) into the upper compartment (3), wherein the inlet opening is preferably arranged in the upper region of the upper compartment (3).

6. Wine storage cabinet according to any of the preceding claims, **characterised in that** the outlet opening (5) is arranged in the lower region of the upper compartment (3).

7. Wine storage cabinet according to any of the preceding claims, **characterised in that** the separating base (10) is received in the interior so as to be height-adjustable.

8. Wine storage cabinet according to any of the preceding claims, **characterised in that** the second interior fan (11) and/or the first interior fan (2) is a speed-controlled fan.

9. Method for operating a wine storage cabinet according to any of the preceding claims,
**characterised in that**
the second interior fan (11) is operated in order to convey cold air out of the lower compartment (4), through the riser (8), into the upper compartment (3), and from the upper compartment (3), through the drop shaft (9), into the lower compartment (4).

## Revendications

1. Armoire de stockage du vin avec un espace intérieur réfrigéré, comprenant :
deux compartiments (3, 4) disposés l'un au-dessus de l'autre et séparés l'un de l'autre par un fond de séparation (10),
une pompe à chaleur avec un échangeur de chaleur (1) froid disposé dans l'espace intérieur,
un puits ascendant (8) menant depuis le compartiment inférieur (4) dans le compartiment supérieur (3),
un premier ventilateur d'espace intérieur (2) dans le compartiment inférieur (4), qui est disposé de telle sorte que lors de son fonctionnement, de l'air est guidé par l'intermédiaire de l'échangeur de chaleur (1) froid,
un deuxième ventilateur d'espace intérieur (11), qui est disposé de telle sorte que lors de son fonctionnement, de l'air provenant du compartiment inférieur (4) est guidé à travers le puits ascendant (8) dans le compartiment supérieur (3), et
un puits de chute (9) menant depuis le compartiment supérieur (3) dans le compartiment inférieur (4), par lequel de l'air provenant du compartiment supérieur (3) peut descendre dans le compartiment inférieur (4), dans laquelle
l'armoire de stockage du vin est réalisée pour régler dans le compartiment supérieur (3) une température plus élevée que dans le compartiment inférieur (4), et
le puits de chute (9) présente une ouverture d'évacuation (5), par laquelle de l'air peut s'échapper depuis le compartiment supérieur (3) dans le puits de chute (9),
**caractérisée en ce que**
est prévu un clapet d'aération, qui est réalisé pour fermer de manière réversible l'ouverture d'évacuation (5), et
le clapet d'aération est réalisé de manière à se fermer automatiquement de telle manière qu'il passe du fait de l'effet de la pesanteur dans l'état fermé et pivote vers l'arrière dans le puits de chute (9) lors de l'effet de force depuis l'avant, provoqué par une différence de pression générée lors du fonctionnement du deuxième ventilateur d'espace intérieur (11) et passe ce faisant dans un état ouvert.

2. Armoire de stockage du vin selon la revendication 1, **caractérisée en ce que** l'échangeur de chaleur (1) froid est disposé dans le compartiment inférieur (4) et de préférence au niveau de la paroi arrière du compartiment inférieur (4), dans laquelle il est prévu de préférence que l'armoire de stockage du vin comprend seulement un échangeur de chaleur (1) froid disposé dans l'espace intérieur.

3. Armoire de stockage du vin selon la revendication 2, **caractérisée en ce que** l'échangeur de chaleur (1) froid et de préférence également le premier ventilateur d'espace intérieur (2) sont disposés dans un espace d'air froid, qui est formé derrière une paroi d'air froid, qui est montée en amont de la paroi arrière de l'espace intérieur au moins dans une zone partielle du compartiment inférieur (4).

4. Armoire de stockage du vin selon l'une quelconque des revendications précédentes, **caractérisée en ce que** le puits ascendant (8) et le puits de chute (9) sont disposés derrière une paroi intermédiaire, qui est montée en amont de la paroi arrière de l'espace intérieur au moins dans la zone du compartiment supérieur (3), dans laquelle il est prévu de préférence que la paroi intermédiaire va jusque dans le compartiment inférieur (4) et définit entre les compartiments (3, 4) une ouverture de passage disposée derrière le fond de séparation (10).

5. Armoire de stockage du vin selon l'une quelconque des revendications précédentes, **caractérisée en ce que** le puits ascendant (8) présente une ouverture d'admission, par laquelle de l'air peut s'échapper depuis le puits ascendant (8) dans le compartiment supérieur (3), dans laquelle il est prévu de préférence que l'ouverture d'admission est disposée dans la zone supérieure du compartiment supérieur (3).

6. Armoire de stockage du vin selon l'une quelconque des revendications précédentes, **caractérisée en ce que** l'ouverture d'évacuation (5) est disposée dans la zone inférieure du compartiment supérieur (3).

7. Armoire de stockage du vin selon l'une quelconque des revendications précédentes, **caractérisée en ce que** le fond de séparation (10) est logé de manière ajustable en hauteur dans l'espace intérieur.

8. Armoire de stockage du vin selon l'une quelconque des revendications précédentes, **caractérisée en ce que** le deuxième ventilateur d'espace intérieur (11) et/ou le premier ventilateur d'espace intérieur (2) sont un ventilateur à régulation de vitesse de rotation.

9. Procédé servant à faire fonctionner une armoire de stockage du vin selon l'une quelconque des revendications précédentes,
**caractérisé en ce que**
le deuxième ventilateur d'espace intérieur (11) fonctionne afin de refouler de l'air froid hors du compartiment inférieur (4) à travers le puits ascendant (8) dans le compartiment supérieur (3) et hors du compartiment supérieur (3) à travers le puits de chute (9) dans le compartiment inférieur (4).
